# EUROPÄISCHE PATENTSCHRIFT

(11) **EP 1 886 921 B1**
(45) Veröffentlichungstag und Bekanntmachung des Hinweises auf die Patenterteilung: **09.11.2011**
(21) Anmeldenummer: 07013164.4
(22) Anmeldetag: 05.07.2007
(51) Int. Cl.: B65B 17/02, B65B 27/04

(54) **Verfahren und Anlage zum Zusammenstellen von Paketen von Flaschen und hierfür geeignete Flaschen**
Method and facility for grouping packages of bottles and suitable bottles therefor
Procédé et installation destinés à assembler des paquets de bouteilles et bouteilles adaptées

(30) Priorität: 07.08.2006 DE 102006037105
(43) Veröffentlichungstag der Anmeldung: 13.02.2008
(73) Patentinhaber: Suhling, Peter, 28870 Fischerhude (DE)
(72) Erfinder: Suhling, Peter, 28870 Fischerhude (DE)
(74) Vertreter: Junius, Walther

(56) Entgegenhaltungen:
- DE-A1- 2 153 545
- US-A- 2 936 558
- US-A- 3 144 740
- US-A- 3 447 280
- US-A- 5 215 180
- US-A1- 2002 040 883

## Beschreibung

Die Erfindung betrifft ein Verfahren zum Zusammenstellen von Paketen von mit einem endlosen Band umreiften Flaschen, die an einem mit einem Handgriff versehenen Flachträger in an diesem seitlich angebrachten Klammern hängen, und eine hierfür geeignete Packanlage.

Solche mit einem Handgriff versehenen Flachträger für Flaschen, die an diesem in seitlich angebrachten Klammern hängen, sind aus der US 29 36 558 A bekannt, werden aber bisher in einem wenig effizienten diskontinuierlichen Verfahren mit Flaschen bestückt, indem der Flachträger auf eine Gruppe von Flaschen gelegt wird und dann mit seinen Klammern über die Flaschenköpfe herüber auf die Flaschenhälse geschoben wird. Hierbei müssen die Klammern in unnötiger Weise weit aufgeweitet werden, was bei einer Bestückung von der Seite nicht erforderlich wäre.

Die US 34 47 280 zeigt eine kontinuierliche Zufuhr von Flaschen in kontinuierlich bewegten Flaschenströmen. Hier werden jeweils zwei Reihen von nebeneinander stehenden Flaschen vereinzelt, dann mit mit Flaschendurchtrittslöchern versehenen elastischen Folienabschnitten überworfen und schließlich werden diese Folienabschnitte bis auf den Flaschenrumpf heruntergepreßt. Hier werden die Flaschenpakete mittels eines seitlich am Flaschenpaket angeordneten Handgriffs horizontal liegend getragen, nachdem das ganze Paket mit einer Folie umhüllt wurde. Diese Verpackung ist aufwendig und durch den beim Verbraucher anfallenden Verpackungsmüll wenig umweltfreundlich.

Durch die US 31 44 740 ist eine Verpackungsmaschine für das Einsetzen von Dosen in Träger bekannt geworden, die die Dosen von hinten mit einer breiten Klammer umfassen und oben und unten mit die Dosen halternden Haken versehen sind. Solche Träger sind aus Kunststoff nicht herstellbar, insbesondere nicht aus Regenerat, sie müssen aus Metall hergestellt sein und sind daher wenig umweltfreundlich und vom privaten Haushalt nicht nur wegen ihres Volumens sondern auch wegen ihres Materials nur unter Schwierigkeiten zu entsorgen Diese Verpackungsanlage nimmt das Einsetzens der Dosen in den Träger so vor, daß auf beiden Seiten der zwei mit Dosen ankommenden Dosenströme zwei am Umfang mit die Dosen umfassenden Ausnehmungen versehene Drehsterne angeordnet sind, die die Dosen in die Träger hineindrücken.

Schließlich ist aus der DE 21 53 545 eine Umreifungsvorrichtung bekannt geworden, bei der elastische zu endlosen Ringen gestaltete Bänder maschinell aufgeweitet werden und dann über ein Flaschenpaket geschoben werden. Das ist aufwendig, aber auch nicht besonders günstig. Erfordert es doch ausser der Maschine zur Herstellung der Ringe eine Vorrichtug zur Aufweitung und Versetzung der Ringe aus der Aufweitposition in die Position, in der die aufgeweiteten Ringe um die Flaschenrümpfe gelegt werden.

Da vor allem alkoholfreie Getränke heutzutage meist in Kunststoffflaschen abgefüllt werden, ergeben sich in den Packanlagen besondere Schwierigkeiten dadurch, daß diese Flaschen sehr weich sind und leicht deformiert werden können. Geraten diese Flaschen durch einen Stau auf Zuführbahnen zu einer Packanlage unter Druck, verlieren sie leicht die runde Querschnittsform ihres Rumpfes, der dann im Querschnitt oval wird und schlechter zu handhaben ist, weil Packmaschinen auf diese anderen Querschnittsformen nicht eingestellt sind.

Die Erfindung vermeidet die Nachteile des Standes der Technik. Es ist die Aufgabe der Erfindung, eine Möglichkeit zu schaffen, gefüllte Flaschen, insbesondere auch weiche, leicht deformierbare Flaschen aus Kunststoff, maschinell und automatisch auf einer Verpackungsmaschine in Flachträger ohne die Gefahr einer Deformation einzuhängen.

Das Verfahren der Erfindung besteht darin, daß man mit einer Fördervorrichtung die Flachträger entlang iher Bahn unter ein mit Zähnen versehenes Vorlegerad fördert, dessen Zähne von oben beidseitig neben dem Handgriff in die Kunststoffplatte des Flaschenträgers eingreifen, daß man die Flaschen beidseitig an diese Bahn der Flachträger heranführt, daß man mit Hilfe des Vorlegerades die Zuteilung jedes einzelnen Flachträgers zu der ihm zugeteilten Anzahl von Flaschen steuert, daß man auf beiden Seiten der Bahn der Flachträger je einen Drehstern vorsieht, der der Form und dem Durchmesser der Flaschen angepaßt ist und mit dem man bei seiner Drehung die Flaschenhälse in die Klammern an dem Flachträger hineindrückt, und daß man eine Vereinzelungsvorrichtung für die auf der Bahn hinter einander laufenden, jeweils an einem Flachträger angeklemmten Flaschenpakete vorsieht, der für jedes Paket von an einem Flachträger angeklemmten Flaschen einen für die Umhüllung mit einem Band oder einer Folie notwendigen Abstand schafft.

Die erfindungsgemäße Packanlage ist gekennzeichnet durch eine Fördervorrichtung, die die Flachträger entlang einer Bahn unter ein mit Zähnen versehenes Vorlegerad fördert, dessen Zähne von oben beidseitig neben dem Handgriff in die Kunststoffplatte des Flaschenträgers eingreifen, durch zwei die Flaschen beidseitig an die Bahn der Flachträger heranführende Flaschenbahnen, so-dann durch eine Vorichtung, mit der man mit Hilfe des Vorlegerades die Zuteilung jedes einzelnen Flachträgers zu der ihm zugeteilten Anzahl von Flaschen steuert, durch auf beiden Seiten der Bahn der Flachträger vorgesehene Drehsterne, die der Form und dem Durchmesser der Flaschen angepaßt sind und mit denen man bei ihrer Drehung die Flaschenhälse in die Klammern an dem Flachträger hineindrückt, und durch eine eine Vereinzelungsvorrichtung für die auf der Bahn hinter einander laufenden, jeweils an einem Flachträger angeklemmten Flaschenpakete die für jedes Paket von an einem Flachträger angeklemmten Flaschen einen für die Umhüllung mit einem Band oder einer Folie notwendigen Abstand schafft.

Hierdurch wird ein kontinuierliches Abpacken der Flaschen zu Flaschenpaketen ohne Unterbrechung und ohne Verformung der Kunststoffflaschen ermöglicht, entsprechend groß kann der Ausstoß pro Zeiteinheit an Flaschenpaketen sein.

Dabei ist es raumsparend für die Anlieferung der Flachträger möglich, dass man die Flachträger auf der Palette so stapelt, dass ihre Klammern teilweise ineinander greifen.

Diese Art der Packung gibt die vom Getränkeabfüller sehr erwünschte Möglichkeit, für den Kunden das Etikett auf den Flaschen allseits sichtbar zu machen, indem man nach dem Einsetzen der Flaschen in die Klammern des Trägers vorzugsweise vor dem Umschlingen des Flaschenpakets mit einem Band die Flaschen so dreht, dass die Etiketten auf den Flaschen nach außen gerichtet sind. Dazu dient in der Anlage eine Vorrichtung, die hinter der Vorrichtung zum Eindrücken der Flaschenhälse in die Klammern des Flachträgers und vorzugsweise vor der Vorrichtung zum Umschlingen des Flaschenpakets mit einem Band angeordnet ist. Jeder in den Flachträger eingehängten Flasche ist ein Drehmotor zugeordnet, der mit Hilfe von einer auf einen Markierungspunkt auf dem Etikett der Flasche gerichteten Fotozelle oder von einer elektronischen, aus einer Kamera und einer Schaltung mit eingespeistem Vergleichsbild bestehenden Schaltung gesteuert ist.

Die vorzugsweise hinter der Drehvorrichtung angeordnete Umreifungsvorrichtung ist über der Förderanlage mit den geförderten Flaschen befindlich und wird für jedes zu umreifende Flaschenpaket aus dieser Außerbetriebsstellung in die Betriebsstellung in Höhe des unteren Teils der zu umreifenden Flaschen abgesenkt. Diese Vorrichtung zur Umschlingung des Flaschenpakets mit einem Band oder einer Folie ist jeweils von oben bis auf die Hälfte der Flaschenhöhe absenkbar und nimmt nach ihrer Absenkung die Umreifung mit dem erwähnten Band bzw. der Folie vor.

Zweckmäßigerweise ordnet man vor der Bestückung des Flachträgers mit Flaschen der Bahn der Flachträger ein von oben in die jeden einzelnen Flachträger eingreifendes Zuteilrad an, mit dessen Hilfe die Lage und die Zuteilung jedes einzelnen Flachträgers zu der ihm zugeteilten Anzahl von Flaschen gesteuert wird.

Wichtig für eine einwandfreie Arbeitsweise der Anlage kann es auch sein, dass man mit Hilfe von durch die Verschiebung der Flaschen angetriebenen Drehsternen die Dichte des Flaschenstromes in jeder Flaschenbahn misst und den Flaschenstrom zur Stauvermeidung und zur Vermeidung von Fehlstellen im Flaschenstrom steuert. Dieser vom Flaschenstrom angetriebene Drehstern zur Messung der Dichte des Flaschenstromes arbeitet dem motorisch angetriebenen Drehstern zum Eindrücken der Flaschenhälse in den Flachträger in der Weise zusammen, dass in einer elektronischen Schaltung die Differenz der Drehgeschwindigkeiten beider Sternräder ermittelt wird und daraus ein Signal zur Steuerung des Flaschenzuflusses und seiner Geschwindigkeit erzeugt wird. Auf diese Weise wird erreicht, dass die Flaschen nicht in einem Stau gequetscht und verformt werden, sondern unverformt in die Vorrichtung zu ihrem Ein- und Anhängen an die Flachträger einlaufen.

Es besteht die vorteilhafte Möglichkeit, dass man das Flaschen fördernde Transportband mit konstanter Geschwindigkeit laufen lässt und einen die Arbeitsgeräte tragenden Transportbalken über dem Transportband anordnet und dessen dem Transportband angepasste Geschwindigkeit jeweils durch einen schnellen Rücklauf unterbricht.

Wenn man auf die Umreifung des Flaschenpaketes verzichten möchte, weil der das Flaschenpaket nach Hause tragende Einzelhandeskunde sie nicht benötigt, dann verwendet man zweckmäßigerweise eine Flasche, die, wie jede andere Flasche auch, aus einem Rumpf mit einem Flaschenhals, einem Boden und einem Flaschenverschluß besteht, und die sich dadurch auszeichnet, dass der Boden in Form eines in das Innere der Flasche gerichteten Kegelstumpfes gebildet ist, wobei die ebene Fläche des Kegelstumpfes einen Durchmesser hat, der größer ist als der Durchmesser der Oberfläche des Flaschenverschlußes. Werden Flaschenpakete mit solchen Flaschen auf einer Palette gestapelt, so stehen die Flaschen, auch wenn sie am Rande und auch wenn sie an den Ecken der Palettenladung stehen, besonders sicher, weil sie oben durch den Flachträger, der sie zusammenhält, und unten durch den Flachträger, der zu dem unter Ihnen gestapelten Flaschenpaket gehört, fest in ihrer Stapelposition gehalten werden.

Das Wesen der Erfindung ist nachstehend anhand eines in der Zeichnung schematisch dargestellten Ausführungsbeispieles näher erläutert. Es zeigen:
- Fig.1: einen Flachträger in perspektivischer Ansicht von oben.
- Fig.2: ein Flaschenpaket mit dem Flachträger und angehängten Flaschen in perspektivischer Ansicht von oben.
- Fig.3: eine perspektivische Gesamtansicht der Anlage.
- Fig.4: eine Gesamtansicht der Anlage von der Seite.
- Fig.5: eine Gesamtansicht der Anlage von oben.
- Fig.6: eine Detailansicht der Station Überprüfung und Teilung des Flaschenflusses.
- Fig.7: eine Detailansicht des Flaschenflusses vor der Zusammenführung.
- Fig.8: eine Ansicht der einzelnen Stationen der Bildung und Bearbei tung des Flaschenpacks.
- Fig.9: eine Detailansicht der Station Zusammenführung von Träger und Flaschen.
- Fig.10: eine Ansicht der Flaschenpackvereinzelung.
- Fig.11: eine Detailansicht der Station Flaschenausrichtung.
- Fig.12: eine Detailansicht der Station Flaschenpackumreifung.

Der in Fig.1+2 dargestellte Flachträger besteht aus einer Kunststoffplatte 1, die mittig einen Tragegriff 2 aufweist und an den Seiten Klammern 3 trägt. Diese Klammern 3 bestehen jede aus einem Paar gegeneinander gebogener Vorsprünge, die zwischen sich eine Fläche von der Größe des Durchmessers des Flaschenhalses der in diese Klammer 3 einzuhängenden Flasche 4 aufweisen. Die in diese Klammern 3 eingehängten Flaschen 4 stützen sich mit einem an den Flaschenhals angeformten Kragen 5 oder mit einer auf das Ende des Flaschenhalses aufgeschraubten Verschlusskappe 6 oder mit dem Rand eines Kronenkorkens auf den Klammern 3 ab. Sie können hierdurch nicht nach unten aus dem Flachträger, an dem sie frei pendelnd hängen, heraus- und herunterfallen. Beidseitig neben dem Handgriff 2 sind Zentrierelemente 7 auf der Kunststoffplatte 1 angeordnet, denn die Flachträger werden in Stapeln einer über dem anderen angeliefert.

Die Anlage zur Bestückung der Flachträger mit Flaschen weist mehrere Arbeitsstationen auf:
In einer ersten Arbeitsstation A werden auf Paletten in vielen Schichten übereinander gelagerte Flachträger 1 schichtweise von Paletten 8 abgehoben und auf Förderbahnen 9 gesetzt.
In einer zweiten Arbeitsstation B wird ein ankommender Flaschenstrom in zwei Ströme aufgeteilt und diese werden beidseitig an den Strom der Flachträger herangeführt.
In einer dritten Arbeitsstation C wird der Strom der zugeführten Flaschen 4 auf seine Dichte überprüft und die Dichte gesteuert.
In einer vierten Arbeitsstation D werden die Flaschen 4 an einem Flachträger 1 angebracht.
In einer fünften Arbeitsstation E werden die aus einem Flachträger mit den angeklemmten Flaschen bestehenden Flaschenpakete vereinzelt.
In einer sechsten Arbeitsstation F werden die am Flachträger hängenden Flaschen gedreht.
und in einer siebten Arbeitsstation G werden die einzelnen Flaschenpakete umreift.

In der ersten Arbeitsstation A werden die Flachträger 1,2,3 der in Fig.3,4,5 dargestellten Anlage auf Paletten 8 angeliefert. Auf diesen Paletten 8 liegen die Flachträger 1,2,3 in vielen Schichten übereinander gestapelt, wobei die einzelnen Stapel durch ein Ineinandergreifen der die Klammern 3 bildenden Vorsprünge eine hohe Standfestigkeit erhalten.

Die so auf Paletten 8 gestapelten Flachträger 1,2,3 werden in dieser ersten Arbeitsstation A der erfindungsgemäßen Anlage von einer auf der Traverse 10 hin und her laufenden Greifvorrichtung 11 schichtweise abgehoben, seitlich gefördert und auf den Förderbahnen 9 abgesetzt.

In einer zweiten Arbeitsstation B wird ein auf der Bahn 12 ankommender Flaschenstrom in zwei Ströme aufgeteilt und diese werden beidseitig an den Strom der Flachträger 1,2,3 herangeführt. Dieser Teilung in zwei Flaschenströme dienen zwei motorisch angetriebene miteinander kämmende Zahnräder 13 mit nach außen abgerundeten Zähnen 14, deren Zahnlücken 15 so tief und nach innen ausgerundet sind, dass sie eine mit Getränk gefüllte Flasche 4 aufnehmen (Fig.6). Ein Keil 16 im Weg der Flaschen 4 sorgt für das Einlaufen der Flaschen 4 in die beiden Bahnen 17,18, wobei jede zweite Flasche 4 von der Bahn 9 in die Bahn 17 geleitet wird, während jede dazwischen stehende Flasche 4 in die Bahn 18 geleitet wird.

In einer dritten Arbeitsstation C wird der Strom der zugeführten Flaschen 4 auf seine Dichte überprüft und die Dichte gesteuert. Dazu dienen die Sternräder 19, 20 und das schon erwähnte Zahnrad 13. Das motorisch angetriebene Sternrad 19 das in der Arbeitsstation D die Aufgabe hat, die Hälse der Flaschen 4 in die Klammern 3 des Flachträgers zu drücken, hat hier in dieser Station C die Aufgabe, festzustellen, ob die Flaschen 4 unverformt das Sternrad 19 erreichen. Übliche Kunststofflaschen 4 sind wegen ihrer geringen Wandstärke leicht deformierbar, wenn sie seitlichem Druck z.B. in einem Flaschenstau ausgesetzt sind. Deformationen können das Einsetzen der Flaschen 4 in den Flachträger 1,2,3 erheblich stören. Um festzustellen, ob Flaschen 4 vor dem Sternrad 19 in einem Flaschenstau befindlich sind, ist einige Flaschenbreiten vor dem Sternrad 19 ein weiteres Sternrad 20 angeordnet, das aber nicht motorisch angetrieben ist, sondern von dem Strom der Flaschen 4 mitgenommen ist. Ein vorzugsweise elektronisch durchgeführter Vergleich der Drehstellung der Sternräder 19,20 läßt eine Aussage darüber zu, ob die Flaschen 4 in einem Stau stehen, der sie deformiert und die Beladung der Flachträger 1,2,3 behindert, aber auch eine Aussage darüber, ob alle Flaschenplätze besetzt sind oder ob eine oder mehrere Fehlstellen im Flaschenfluß vorhanden sind. Diese elektronisch erhaltenen Aussagen werden in einer elektronischen Steuervorrichtung zur Steuerung der Drehgeschwindigkeit der Zahnräder 13 genutzt: Durch eine Verlangsamung der Drehgeschwindigkeit der Zahnräder 13 läßt sich ein Stau und damit die Deformation der Flaschen 4 zwischen den Sternrädern 19,20 abbauen, durch eine Erhöhung der Drehgeschwindigkeit lassen sich Fehl- und Freistellen füllen.

In der vierten Arbeitsstation D werden die Flaschen 4 an einem Flachträger 1 angebracht (Fig.9). Das aus zwei parallelen Blechscheiben bestehende Vorlegerad 21 greift mit seinen Zähnen 22 beidseitig neben dem Handgriff 2 in die Kunststoffplatte 1 ein und verleiht ihr dadurch eine exakte Lage auf dem Förderband 9 während der Verschiebebewegung. Das Sternrad 19, das in sich einem synchronisierten Lauf mit dem Vorlegerad 21 befindet, erfasst mit seinen Ausnehmungen 22 die Hälse der Flaschen 4 und drückt sie in die Klammern 3 des Flachträgers 1,2,3, wobei dabei gleichzeitig die in den Ausnehmungen 23 stehenden Rümpfe der Flaschen 4 ebenfalls gefördert werden. An dieser Stelle neben dem Sternrad 19 sind die Flaschenbahnen 17,18 um die Breite der Klammer 3 auf einander zu versetzt angeordnet. Da die Flaschen 4 von beiden Seiten des Flachträgers 1,2,3 in dessen Klammern 3 eingedrückt werden und der Flachträger 1,2,3 überdies von dem Vorlegerad 21 gehalten und gestützt wird, erfolgt diese Flaschenpaketbildung, bestehend aus einem Flachträger 1,2,33 und den Flaschen 4 exakt und ohne Probleme.

In einer fünften Arbeitsstation E werden die aus einem Flachträger 1,2,3 mit den angeklemmten Flaschen 4 bestehenden Flaschenpakete 24 vereinzelt. Dazu sind ein Paar von quer zur Förderrichtung in den Strom der Flaschenpakete 24 motorisch einschiebbaren Keilen 25 und eine Übergabevorrichtung von dem bisherigen langsamer laufenden Transportband 25 auf einschneller laufendes Transportband 26 vorgesehen. Die vereinzelten Flaschenpakete 24 werden nun in nachfolgenden Arbeitsstationen als Ganzes bearbeitet:
In einer sechsten Arbeitsstation F werden bei jedem Flaschenpaket 24 die am Flachträger 1,2,3 hängenden Flaschen 4 gedreht, damit die Etiketten auf den einzelnen Flaschen nach außen schauen (Fig.11). Dazu dient eine an der Traverse 27 hängende, über dem Weg der Flaschenpakete 24 verschiebbare und aus einer Außerbetriebsstellung in die Betriebsstellung absenkbare Ausrichtstation 28, die mit einer Anzahl von Drehmotoren 29, die je einen am Flaschenverschluß angreifenden Greifer 30 bewegen, und mit je einer jeder Flasche 4 zugeordneten Kamera 31 ausgestattet ist. Eine elektronische Schaltung steuert die Bewegung der Drehmotoren 29 aufgrund der von der Kamera 31 erstellten Bildaufnahmen der auf den Flaschen aufgeklebten Etiketten.
In einer siebten Arbeitsstation G werden die einzelnen Flaschenpakete umreift. Das Umreifungsgerät hängt ebenfalls an der Traverse 27 und ist ebenfalls über der Bahn der Flaschenpakete absenkbar aus einer Ruhestellung in die Betriebsstellung angeordnet und wird für die Umreifung von oben auf etwa halbe oder weniger Flaschenhöhe herabgelassen. Für die Umreifung ist es notwendig, dass zwei der Holme des Rahmens 34 des Umreifungsgerätes zwischen die Reihe der Flaschenpakete 24 treten, um die Umschlingung des Flaschenpaketes 24 mit dem das Umreifungsband 33 führenden Rahmen 34 zu bewerkstelligen.

Am Ende der Anlage befindet sich eine nicht dargestellte Abtransport- und Verladeeinheit, mit der die Flaschenpakete auf Paletten gesetzt werden.

## Patentansprüche

1. Verfahren zum Zusammenstellen von Paketen von Flaschen, die an einem Flachträger hängen,
der aus einer flachen Platte mit Handgriff besteht und der an seinen Seiten Klammern trägt, die den Hals der Flaschen teilweise umfassen,
wobei man die mit dem Flachträger zu einem Paket zusammengehaltenen Flaschen noch zusätzlich mit einem Band in etwa der Hälfte der Flaschenhöhe oder von einer Folie umfaßt,
**dadurch gekennzeichnet**
**daß** man mit einer Fördervorrichtung die Flachträger entlang iher Bahn unter ein mit Zähnen versehenes Vorlegerad fördert,
dessen Zähne von oben beidseitig neben dem Handgriff in die Kunststoffplatte des Flaschenträgers eingreifen,
**daß** man die Flaschen beidseitig an diese Bahn der Flachträger heranführt,
**daß** man mit Hilfe des Vorlegerades die Zuteilung jedes einzelnen Flachträgers zu der ihm zugeteilten Anzahl von Flaschen steuert,
**daß** man auf beiden Seiten der Bahn der Flachträger je einen Drehstern vorsieht, der der Form und dem Durchmesser der Flaschen angepaßt ist und mit dem man bei seiner Drehung die Flaschenhälse in die Klammern an dem Flachträger hineindrückt,
und **daß** man eine Vereinzelungsvorrichtung für die auf der Bahn hinter einander laufenden, jeweils an einem Flachträger angeklemmten Flaschenpakete vorsieht,
der für jedes Paket von an einem Flachträger angeklemmten Flaschen einen für die Umhüllung mit einem Band oder einer Folie notwendigen Abstand schafft.

2. Verfahren nach Anspruch 1,
**dadurch gekennzeichnet,**
**daß** man nach dem Einsetzen der Flaschen in die Klammern des Trägers vorzugsweise vor dem Umschlingen des Flaschenpakets mit einem Band die Flaschen so dreht, daß die Etiketten auf den Flaschen nach außen gerichtet sind.

3. Verfahren nach Anspruch 1,
**dadurch gekennzeichnet,**
**daß** man die Flaschendrehung mit Hilfe von auf einen Markierungspunkt auf dem Etikett der Flasche gerichteten Fotozellen steuert.

4. Verfahren nach Anspruch 1,
**dadurch gekennzeichnet,**
**daß** man die Umschlingungsvorrichtung jeweils von oben bis auf die Hälfte der Flaschenhöhe absenkt und danach die Umschlingung sowie die Verbindung der beiden Enden der Schlinge vornimmt.

5. Verfahren nach Anspruch 1,
**dadurch gekennzeichnet,**
**daß** man mit Hilfe von durch die Verschiebung der Flaschen angetriebenen Drehsternen die Dichte des Flaschenstromes in jeder Flaschenbahn mißt und den Flaschenstrom zur Stauvermeidung und zur Vermeidung von Fehlstellen im Flaschenstrom steuert.

6. Verfahren nach Anspruch 1,
**dadurch gekennzeichnet,**
**daß** man das Flaschen fördernde Transportband mit konstanter Geschwindigkeit laufen läßt und einen die Arbeitsgeräte tragenden Transportbalken über dem Transportband anordnet und dessen dem Transportband angepaßte Geschwindigkeit jeweils durch einen schnellen Rücklauf unterbricht.

7. Packanlage zum Zusammenstellen von Paketen von Flaschen, die an einem Ftaschenträger hängen,
der aus einer flachen Platte (1) mit Handgriff (2) besteht und der an seinen Seiten Klammern (3) trägt, die den Hals der Flaschen teilweise umfassen,
wobei man die mit dem Flachträger zu einem Paket zusammengehaltenen Flaschen noch zusätzlich mit einem Band in etwa der Hälfte der Flaschenhöhe oder von einer Folie umfaßt, **gekennzeichnet**
**durch** eine Fördervorrichtung (9), die die Flachträger entlang einer Bahn unter ein mit Zähnen (22) versehenes Vorlegerad (21) fördert,
dessen Zähne (22) von oben beidseitig neben dem Handgriff in die Kunststoffplatte (1) des Flaschenträgers eingreifen,
**durch** zwei die Flaschen beidseitig an die Bahn der Flachträger heranführende Flaschenbahnen (17, 18),
daß man mit Hilfe des Vorlegerades (21) die Zuteilung jedes einzelnen Flachträgers zu der ihm zugeteilten Anzahl von Flaschen steuert,
**durch** auf beiden Seiten der Bahn der Flachträger vorgesehene Drehsterne (19, 20), die der Form und dem Durchmesser der Flaschen angepaßt sind und mit denen man bei ihrer Drehung die Flaschenhälse in die Klammern an dem Flachträger hineindrückt,
und **durch** eine eine Vereinzelungsvorrichtung (25) für die auf der Bahn hinter einander laufenden, jeweils an einem Flachträger angeklemmten Flaschenpakete,
die für jedes Paket von an einem Flachträger angeklemmten Flaschen einen für die Umhüllung mit einem Band oder einer Folie notwendigen Abstand schafft.

8. Packanlage nach Anspruch 7,
**dadurch gekennzeichnet,**
**daß** hinter der Vorrichtung zum Eindrücken der Flaschenhälse in die Klammern des Flachträgers vorzugsweise vor der Vorrichtung (32) zum Umschlingen des Flaschenpakets mit einem Band über der Förderanlage zu einem Satz zusammengefaßte Drehvorrichtungen (28) absenkbar angeordnet sind, die die Flaschen so drehen, daß die Etiketten auf den Flaschen nach außen gerichtet sind.

9. Packanlage nach Anspruch 7,
**dadurch gekennzeichnet,**
**daß** die Umschlingungsvorrichtung (32) über der Förderanlage für die Flaschenpakete von oben bis auf die Hälfte der Flaschenhöhe absenkbar angeordnet ist.

10. Packanlage nach Anspruch 7,
**dadurch gekennzeichnet,**
**daß** durch die Verschiebung der Flaschen angetriebene Drehsterne neben der Flaschenbahn vorgesehen sind, die die Dichte des Flaschenstromes in jeder Flaschenbahn messen und den Flaschenstrom zur Stauvermeidung und zur Vermeidung von Fehlstellen im Flaschenstrom steuern.

## Claims

1. Method for grouping packages of bottles, which hang on a flat carrier, which consists of a flat plate with a handle and which carries, on its sides, clamps, which partially encompass the neck of the bottles, the bottles held together to form a package by the flat carrier additionally being encompassed by a band approximately half way up the bottle height, or by a film, **characterised in that** the flat carriers are conveyed by a conveying device along their path under a feed wheel provided with teeth, the teeth of which engage from above on both sides next to the handle in the plastics material plate of the bottle carrier, **in that** the bottles are guided on both sides to this path of the flat carriers, **in that** the allocation of each individual flat carrier to the number of bottles allocated to it is controlled with the aid of the feed wheel, **in that** a rotary star, which is adapted to the shape and the diameter of the bottles and with which, upon its rotation, the bottle necks are pushed into the clamps on the flat carrier, is provided on both sides, in each case, of the path of the flat carriers and **in that** a separating device is provided for the bottle packages running one behind the other on the path and clamped in each case on a bottle carrier, which for each package of bottles clamped to a flat carrier provides a necessary spacing for the process of surrounding with a band or a film.

2. Method according to claim 1, **characterised in that** after the insertion of the bottles in the clamps of the carrier, preferably before the bottle package is looped by a band, the bottles are rotated in such a way that the labels on the bottles are directed outwardly.

3. Method according to claim 1, **characterised in that** the rotation of the bottles is controlled with the aid of photocells directed onto a marking point on the label of the bottle.

4. Method according to claim 1, **characterised in that** the looping device is lowered in each case from above to half way down the bottle height and the looping and the connection of the two ends of the loop are then carried out.

5. Method according to claim 1, **characterised in that** the density of the bottle flow in each bottle path is measured with the aid of rotary stars driven by the displacement of the bottles and the bottle flow is controlled to avoid jams and to avoid defects in the bottle flow.

6. Method according to claim 1, **characterised in that** the conveyor belt conveying bottles is allowed to run at a constant speed and a conveyor beam carrying the working equipment is arranged above the conveyor belt and the speed thereof adapted to the conveyor belt is in each case interrupted by a rapid return.

7. Packaging system for grouping packages of bottles, which hang on a bottle carrier, which consists of a flat plate (1) with a handle (2), and which carries, on its sides, clamps (3), which partially encompass the neck of the bottles, the bottles held together to form a package by the flat carrier also being encompassed by a band approximately half way up the bottle height or by a film, **characterised by** a conveying device (9), which conveys the flat carriers along a path under a feed wheel (21) provided with teeth (22), the teeth (22) of which engage from above on both sides next to the handle in the plastics material plate (1) of the bottle carrier, by two bottle paths (17, 18) bringing the bottles on both sides to the path of the flat carriers, in that the allocation of each individual flat carrier to the number of bottles allocated to it is controlled with the aid of the feed wheel (21), by rotary stars (19, 20) which are provided on both sides of the path of the flat carriers and which are adapted to the shape and the diameter of the bottles and with which, upon their rotation, the bottle necks are pressed into the clamps on the flat carrier and by a separating device (25) for the bottle packages clamped, in each case, on a bottle carrier and running one behind the other on the path, which separating device provides a necessary spacing for the surrounding process with a band or a film for each package of bottles clamped to a flat carrier.

8. Packaging system according to claim 7, **characterised in that** rotary devices (28) combined into a set above the conveying system, which rotate the bottles in such a way that the labels on the bottles are directed outwardly, are arranged, so as to be lowerable, behind the device for pressing the bottle necks into the clamps of the flat carrier, preferably before the device (32) for looping the bottle package with a band.

9. Packaging system according to claim 7, **characterised in that** the looping device (32) is arranged over the conveying system for the bottle packages so as to be lowerable from above to half way down the bottle height.

10. Packaging system according to claim 7, **characterised in that** rotary stars driven by the displacement of the bottles are provided next to the bottle path and measure the density of the bottle flow in each bottle path and control the bottle flow to avoid jams and to avoid defects in the bottle flow.

## Revendications

1. Procédé pour réaliser des paquets avec des bouteilles, qui sont suspendues a un porle-bouleilles,
qui est formé par une plaque plate avec une peignée et qui porte sur ses cotés des pinces, qui enserrent en partie le col des bouteilles,
les bouteilles, regroupées en un paquet avec le porte-bouteilles, étant entourées en plus par une barde sensiblement à la moitié de la hauteur de à bouteille ou par une feuille,
**caractérisé**
**en ce que** les porte-bouteilles sont transportés avec un dispositif de transport le long de la voie de celui-ci en dessous d'une roue de positionnement munie de dents, dont les dents s'engagent depuis le haut, de part et d'autre de la poignée, dans la plaque en matière plastique, du porte-bouteilles,
**en ce que** les bouteilles sont, amenées des deux côtés vers cette voie de transport des porte-bouteilles,
**en ce qu'**au moyen de la roue de positionnement, on commande l'affectation de chaque porte-bouteilles individuel au nombre de bouteilles qui lui sont attribuées,
**en ce que** sur les deux côtes de la voie de transport des porte-bouteilles est prévu respectivement une roue en étoile qui est, ajustée à la forme .et au diamètre des bouteilles et au moyen de laquelle, pendant la rotation de celle-ci, on pousse les cols de bouteille dans les pinces sur le porte-bouteilles,
et **en ce qu'**il est prévu un dispositif de désassemblage pour les paquets de bouteilles acheminés les uns derrière les autres respectivement sur un porte-bouteilles, lequel dispositif établit entre chaque paquet, contenant des bouteilles attachées aux pinces d'un porte-bouteilles, la distance nécessaire pour l'enveloppement avec une bande ou une feuille.

2. Procédé selon la revendication 1, **caractérisé en ce qu'**après la mise en place des bouteilles dans les pinces du porte-bouteilles, de préférence avant l'enveloppement du paquet de bouteilles avec une bande, on fait tourner les bouteilles de telle sorte que les étiquettes sur les bouteilles sont dirigées vers l'extérieur.

3. Procédé selon la revendication 1, **caractérisée en ce que** la rotation des bouteilles est commandée au moyen de photocellules dirigées vers un point de repère sur l'étiquette des bouteilles.

4. Procédé selon la revendication 1, **caractérisé en ce que** dans chaque cas on abaisse le dispositif d'enveloppement depuis le haut jusqu'à la moitié de la hauteur des bouteilles et ensuite on procède à l'enveloppement, ainsi qu'à l'assemblage des deux extrémités du lien.

5. Procédé selon, la revendication 1, **caractérisé en ce qu'**au moyen de roues en étoile, actionnées par le déplacement des bouteilles, on mesure la densité du flux de bouteilles dans chaque voie et on commande le flux de bouteilles pour éviter des encombrements et pour éviter des intervalles dans le flux de bouteilles.

6. Procède selon la revendication 1, **caractérisé en ce que** la bande transporteuse transportant les bouteilles défile à vitesse constante, et une traverse de transport, portant les appareils de travail, est disposée au-dessus de la bande transporteuse, et la vitesse de celle-ci, ajustée à celle de la bande transporteuse, est interrompue dans chaque cas par un mouvement de retour rapide.

7. Installation, d'empaquetage pour réaliser des paquets avec des bouteilles, qui sont suspendues à un porte-bouteilles qui est formé par une plaque (1) plate avec une poignée (2) et qui porte sur ses cotes des pinces (3), qui enserrent en parte le col des bouteilles,
les bouteilles, regroupées en un paquet avec le porte-bouteilles, étant entourées en plus par une bande sensiblement à la moitié de la hauteur de la bouteille ou par une feuille,
**caractérisée**
**par** un dispositif de transport (9), qui transporte les porte-bouteilles le long d'une voie en dessus d'une roue de positionnement (21) munie de dents (22), dont les dents (22) s'engagent depuis le haut, de part et d'autre de la poignée, dans la plaque (1) en matière plastique du porte-bouteilles,
par deux voies de transport des bouteilles (17, 18) amenant les bouteilles des deux côtés vers la voie de transport des porte-bouteilles,
en ce qu'au moyen de la roue de positionnement (21), on commande l'affectation de chaque porte-bouteilles individuel au nombre de bouteilles qui lui sont attribuées,
par des roues en étoile (19, 20) prévues sur les deux côtés de la voie de transport des porte-bouteilles, lesquelles sont ajustées à la forme et au diamètre des bouteilles et au moyen desquelles, pendant leur rotation, on pousse les cols de bouteille dans les pinces sur le porte-bouteilles,
et par un dispositif de désassemblage (25) pour les paquets de bouteilles acheminés les uns derrière les autres sur la voie, chacun étant attaché à un porte-bouteilles, lequel dispositif établit entre chaque paquet, contenant les bouteilles attachées aux pinces d'un porte-bouteilles, la distance nécessaire pour l'enveloppement avec une bande ou une feuille. -

8. Installation d'empaquetage selon la revendication 7, **caractérisée en ce qu'**en aval du dispositif destiné, à pousser les cols de bouteille dans les pinces du porte-bouteilles, de préférence en amont du dispositif (32) destiné à envelopper le paquet de bouteilles avec une bande, sont disposés des dispositifs rotatifs (28), qui sont regroupés en un ensemble au-dessus du dispositif de transport et peuvent être abaissés et qui font tourner les bouteilles de telle sorte que les étiquettes sur les bouteilles sont dirigées vers l'extérieur.

9. Installation d'empaquetage selon la revendication 7, **caractérisée en ce que** le dispositif d'enveloppement (32) est disposé au-dessus du dispositif de transport des paquets de bouteilles, de manière à pouvoir être abaissé depuis le haut jusqu'à la moitié de la hauteur des bouteilles.

10. Installation d'empaquetage selon la revendication 7, **caractérisée en ce qu'**à côté de la voie de transport des bouteilles sont prévues des roues en étoile, actionnées par le déplacement des bouteilles, lesquelles mesurent la densité du flux de bouteilles dans chaque voie de transport des bouteilles et commandent le flux de bouteilles pour éviter des encombrements et pour éviter des intervalles dans le flux de bouteilles.
